# EUROPÄISCHE PATENTSCHRIFT

(11) **EP 3 647 476 B1**
(45) Veröffentlichungstag und Bekanntmachung des Hinweises auf die Patenterteilung: **21.12.2022**
(21) Anmeldenummer: 19180442.6
(22) Anmeldetag: 17.06.2019
(51) Int. Cl.: D04B 1/18, D04B 1/28

(54) **MEDIZINISCHES GESTRICKTEIL UND SEIN HERSTELLUNGSVERFAHREN**
KNITTED MEDICAL ARTICLE AND A METHOD OF MAKING SAME
PIÈCE TRICOTÉE MÉDICALE ET PROCÉDÉ POUR SA RÉALISATIION

(30) Priorität: 05.11.2018 DE 202018106294 U
(43) Veröffentlichungstag der Anmeldung: 06.05.2020
(73) Patentinhaber: Julius Zorn GmbH, 86551 Aichach (DE)
(72) Erfinder: Lechner, Siegfried, 86529 Schrobenhausen (DE)
(74) Vertreter: Charrier Rapp & Liebau

(56) Entgegenhaltungen:
- EP-A1- 1 621 164
- DE-A1- 10 358 146
- FR-A1- 2 781 817

## Beschreibung

Die Erfindung betrifft ein medizinisches Gestrickteil, insbesondere in Form einer orthopädischen Bandage oder eines Verbands, zur Anlage an einem Körperteil eines Patienten für eine medizinische oder therapeutische Behandlung oder zur Stützung des Körperteils, gemäß dem Oberbegriff des Anspruchs 1. Das medizinische Gestrickteil gemäß der Erfindung kann insbesondere die Form einer schlauchförmigen Bandage, eines Strumpfs oder Sockens, oder eines Handschuhs aufweisen. Die Erfindung betrifft ein Verfahren zur Herstellung des medizinischen Gestrickteils.

Aus der EP 2 268 245 B1 ist ein als kompressives Strickteil ausgebildetes orthopädisches Hilfsmittel in Form einer Bandage, Orthese, Schiene oder Stütze, oder eines kompressiven Bekleidungs- bzw. Gestrickteils zur Therapie oder Unterstützung von Körperteilen mit einem Funktionselement mit einer zusätzlichen therapeutischen Wirkung bekannt, wobei das Funktionselement in eine Aufnahmevorrichtung eingebracht ist, welche sich an eine in das Strickteil eingearbeitete Öffnung, welche als Zugang zu der Aufnahmevorrichtung dient, anschließt, wobei die Öffnung im Strickprozess als in Querrichtung des Gestricks ausgebildeter Schlitz in das Strickteil eingearbeitet ist. Die Aufnahmevorrichtung kann dabei insbesondere als Tasche ausgebildet sein, die auf das Strickteil aufgenäht, aufgeschweißt oder aufgeklebt ist. Bei dem Funktionselement mit zusätzlicher therapeutischer Wirkung kann es sich insbesondere um eine Pelotte oder einen elastischen Formkörper bzw. um einen Festkörper handeln. Das Funktionselement kann dabei eine therapeutische Wirkung, wie z.B. einen zusätzlichen Kompressionsdruck, oder auch andere therapeutische Wirkungen, wie z.B. eine temperierende Wirkung oder eine medizinische Wirkung auf das Körperteil, an dem das orthopädische Hilfsmittel angelegt ist, ausüben.

Der Einsatz derartiger Funktionselemente, beispielsweise in Form von (teil-)elastischen Pelotten ist im Bereich der Kompressionstherapie in Verbindung mit Kompressionsartikeln, wie Kompressionshandschuhe oder Kompressionsbandagen, bekannt, um beispielsweise bereichsweise oder punktuell einen zusätzlichen Kompressionsdruck auf ein zu behandelndes Körperteil auszuüben, der über den vom Kompressionsteil großflächig und gleichmäßig ausgeübten Kompressionsdruck hinausgeht.

Die Herstellung des in der EP 2 268 245 B2 beschriebenen Hilfsmittel mit einbringbarem Funktionselement erweist sich jedoch deshalb als aufwendig und teuer, weil nach dem stricktechnischen Einbringen der Öffnung in das Strickteil des gestrickten Hilfsmittels die Aufnahmevorrichtung, beispielsweise in Form einer Tasche, in einem separaten Herstellungsschritt auf das Strickteil aufgenäht, aufgeschweißt oder aufgeklebt werden muss. Das Aufnähen, Aufschweißen oder Aufkleben der Aufnahmevorrichtung für das zusätzliche Funktionselement erfordert einen zusätzlichen Arbeitsschritt, der nach dem Stricken des Strickteils gesondert auszuführen ist und für den zusätzliche Maschinen, beispielsweise eine Näh-, Schweiß- oder Klebemaschine, eingesetzt werden müssen. Dies ist zeit- und kostenaufwendig, weil das Befestigen der Aufnahmevorrichtung am Strickteil des Hilfsmittels in einem separaten Schritt nach Beendigung des Strickvorgangs vorzunehmen ist und hierfür zusätzliche Maschinen und ggf. Verbrauchsmaterialien wie Klebstoffe und Nähfäden bereitgestellt werden müssen.

Aus der DE 103 58 146 A1 geht eine Gelenkbandage zum Überziehen bestehend aus einem elastischen Schlauch mit einer Vorderseite und einer dieser gegenüberliegenden Beugeseite hervor. Teile der Bandage können dabei im Flachstrick gestrickt sein. Außerdem ist eine Bandage mit einer als Rundgestrick ausgebildeten Tasche im Beugebereich gezeigt, wobei in die Tasche ein Kissen eingenäht oder nachträglich einbringbar ist. Die Tasche ist dabei über Nähte mit der Bandage verbunden.

Aus der FR 2781817 A1 geht ein Strickverfahren zum Stricken von Taschen in einem Gestrick hervor. Weiter ist dabei eine Kniestütze mit Seitentaschen, die Versteifungsrippen aufnehmen können, und eine zentrale Tasche, die ein Silikonkissen aufnehmen kann, gezeigt.

Aus der EP 1 621 164 A1 geht eine Strickware zum Stützen und/oder Komprimieren und/oder zur Kompressionsbehandlung von Körperteilen hervor, welche mindestens bereichsweise aus mindestens einem elastischen Strickfaden und mindestens einem elastischen Schussfaden auf einer Flachstrickmaschine als Schlauchgestrick hergestellt ist.

Hiervon ausgehend liegt der Erfindung die Aufgabe zugrunde, ein einfaches, schnelles und kostengünstig herstellbares Gestrickteil für medizinische Anwendungen bereitzustellen, welches über eine Tasche verfügt, in die ein Funktionselement eingebracht werden kann, das eine therapeutische Wirkung auf ein Körperteil, an dem das medizinische Gestrickteil angelegt ist, ausüben kann.

Gelöst wird diese Aufgabe mit einem medizinischen Gestrickteil mit den Merkmalen des Anspruchs 1. Zur Lösung der Aufgabe trägt ferner das Verfahren des Anspruchs 14 bei. Bevorzugte Ausführungsformen und Anwendungen des medizinischen Gestrickteils gemäß der Erfindung sowie des Herstellungsverfahrens ergeben sich aus den abhängigen Ansprüchen.

Das medizinische Gestrickteil gemäß der Erfindung kann beispielsweise in der Form einer orthopädischen Bandage oder eines Verbands zur Anlage an ein Körperteil eines Patienten für eine medizinische oder therapeutische Behandlung oder zur Stützung der Körperteils vorliegen, wobei das Gestrickteil einen aus einem Grundgestrick gestrickten Grundkörper und mindestens eine Tasche zur Aufnahme eines Funktionselements aufweist, wobei die Tasche nahtlos in dem Grundkörper eingestrickt ist und eine Öffnung aufweist, durch die das Funktionselement eingebracht und wieder herausgenommen werden kann. Das erfindunsgemäße Gestrickteil ist dabei nahtlos auf einer Flachstrickmaschine mit einem vorderen Nadelbett und einem hinteren Nadelbett gestrickt, wobei die Tasche sackförmig ausgebildet und direkt ohne Naht oder andere Fixierungsmittel am Grundkörper angestrickt ist. Sowohl der Grundkörper als auch die Tasche sind dabei jeweils schlauchförmig gestrickt. Das medizinische Gestrickteil gemäß der Erfindung kann dabei insbesondere die Form einer schlauchförmigen Bandage, eines Strumpfs oder Sockens, oder eines Handschuhs aufweisen.

Gemäß der Erfindung wird in dem Strickprozess auf der Flachstrickmaschine beim Stricken des Grundgestricks des Grundkörpers die sack- bzw. schlauchförmige Tasche mit eingestrickt. In die Tasche, die zweckmäßig als einseitig offener Sack bzw. Schlauch mit der offenen Seite zum Grundkörper hingewandt ausgebildet ist, kann mindestens ein medizinisch oder therapeutisch wirksames Funktionselement eingebracht werden. Bei dem Funktionselement kann es sich beispielsweise um einen Druckkörper, einen Polsterkörper, einen unelastischen oder elastischen Formkörper und insbesondere um eine Pelotte handeln. Das Funktionselement übt bei Anlage des Gestrickteils an einem Körperteil eines Patienten eine therapeutische oder medizinische Wirkung auf das Körperteil aus, beispielsweise eine Druck- und/oder eine Temperaturwirkung und/oder eine Polsterwirkung und/oder eine Verabreichung einer medizinisch oder therapeutisch wirksamen Substanz an das Körperteil. Für die Verabreichung einer medizinisch oder therapeutisch wirksamen Substanz an das Körperteil kann das Funktionselement beispielsweise mit einer medizinisch oder therapeutisch wirksamen Substanz getränkt sein, welche an das Körperteil abgegeben wird, wenn das erfindungsgemäße Gestrickteil mit einem entsprechenden Funktionselement, das in die dafür vorgesehene Tasche eingebracht worden ist, am Körperteil des Patienten anliegt, so dass die im Funktionselement gespeicherte Substanz durch das Gestrick der Tasche in das Körperteil diffundieren kann. Zweckmäßig ist das Funktionselement dabei als Retard ausgebildet, das das Arzneimittel verlangsamt freigibt.

Bei dem Grundgestrick, aus dem der Grundkörper des medizinischen Gestrickteils gemäß der Erfindung hergestellt ist, kann es sich zweckmäßig um ein dehnbares Gestrick und insbesondere um ein Kompressionsgestrick handeln. Dies bewirkt, dass das medizinische Gestrickteil bei Anlage an ein Körperteil eines Patienten vollflächig einen gleichmäßigen Grunddruck auf das Körperteil ausübt. Bei Einbringen eines Funktionselements in Form eines Druckkörpers oder eine Pelotte in die dafür vorgesehene Tasche des erfindungsgemäßen Gestrickteils kann der vom Grundkörper des Gestrickteils auf das Körperteil ausgeübte Grunddruck bereichsweise oder punktuell in dem Bereich erhöht werden, in dem sich das Funktionselement in Anlage am Körperteil des Patienten befindet.

Zur Ausbildung des Grundgestricks des Grundkörpers als Kompressionsgestrick kann beim Stricken des Grundgestricks ein elastischer, maschebildender Strickfaden verwendet werden und/oder ein elastischer Schussfaden in das Grundgestrick eingebunden oder unter Spannung eingelegt werden.

Die Tasche, die zur Aufnahme des Funktionselements dient, ist zweckmäßig aus einem Taschengestrick gestrickt, wobei die Gestrickbindung des Taschengestricks bevorzugt und zumindest im Wesentlichen der Gestrickbindung des Grundgestricks entspricht. Sowohl das Grundgestrick des Grundkörpers als auch das Taschengestrick, aus dem die Tasche gestrickt ist, kann beispielsweise als Rechts-/Links-Gestrick aus einem elastischen oder unelastischen und maschebildenden Strickfaden gestrickt sein.

Bevorzugt ist in dem Taschengestrick kein Schussfaden enthalten. Dies gewährleistet eine leichtere Einbringung des Funktionselements in die Tasche. Es ist jedoch auch möglich, im Taschengestrick einen elastischen Schussfaden einzubringen, der das Taschengestrick und damit die Tasche in Querrichtung (also quer zur Maschenstäbchenrichtung bzw. in Umfangsrichtung der schlauchförmigen Tasche) zusammenzieht. Bei Verwendung eines Schussfadens im Taschengestrick muss zwar beim Einbringen des Funktionselements in die Tasche ein durch die kompressive Wirkung des Schussfadens hervorgerufener Widerstand überwunden werden, um das Funktionselement vollständig in die Tasche einschieben zu können. Allerdings wird durch die kompressive Wirkung des elastischen Schussfadens das in die Tasche eingebrachte Funktionselement aufgrund des vom Schussfaden erzeugten Kompressionsdrucks in der Tasche fixiert. Dies verhindert ein Verrutschen des Funktionselements in der Tasche.

In einer Ausführungsform der Erfindung weist das Taschengestrick daher einen elastischen Schussfaden auf, der in das Taschengestrick eingebunden bzw. unter Spannung eingelegt ist, wobei der elastische Schussfaden bevorzugt nur bereichsweise in dem Taschengestrick eingelegt bzw. eingebunden ist. Besonders vorteilhaft ist es hierbei, wenn der elastische Schussfaden nur in dem proximalen, offenen Bereich der Tasche in das Taschengestrick eingebracht ist. Bei dieser besonders bevorzugten Ausführungsvariante übt das nur bereichsweise mit einem Schussfaden versehene Taschengestrick nur in dem proximalen Bereich der Tasche, der offen ausgebildet ist und sich an den Grundkörper des Gestrickteils anschließt, eine Kompressionswirkung auf. Diese Kompressionswirkung des Taschengestricks führt zu einer Fixierung des in die Tasche eingebrachten Funktionselements im Bereich der Öffnung der Tasche und verhindert, dass das Funktionselement beim Tragen des Gestrickteils ungewollt aus der Tasche herausrutschen kann.

Um ein ungewolltes Heraustreten des Funktionselements aus der Tasche zu verhindern, ist es auch möglich, die Öffnung der Tasche nach dem Einbringen des Funktionselements mittels einer Naht zu verschließen. Die Naht kann dabei zweckmäßig auch wieder aufgetrennt werden, um das Funktionselement aus der Tasche herausnehmen zu können. Dadurch wird ein Austausch eines verbrauchten Funktionselements durch ein neues, therapeutisch oder medizinisch wirksames Funktionselement ermöglicht.

Anders als bei den bekannten gattungsgemäßen Gestrickteilen, wie bspw. den aus der EP 2268245-A orthopädischen Hilfsmitteln, bei denen zunächst eine Öffnung in ein Grundgestrick eingebracht und anschließend an die Öffnung eine Tasche durch Annähen, Ankleben oder Verschweißen angebracht wird, ist es bei dem erfindungsgemäßen Gestrickteil nicht erforderlich, die Öffnung im Grundgestrick bspw. durch Ketteln oder andere Konfektionierungsschritte zu fixieren und die Tasche durch einen separaten Arbeitsschritt an der Öffnung zu befestigen.

Diese und weitere Merkmale sowie Eigenschaften, Vorteile und Wirkungen des erfindungsgemäßen Gestrickteils ergeben sich aus den nachfolgend unter Bezugnahme auf die begleitenden Zeichnungen näher beschriebenen Ausführungsbeispielen. Die Zeichnungen zeigen:
- **Fig. 1:**: Schematische Darstellung eines medizinischen Gestrickteils gemäß der Erfindung mit einer schlauchförmig ausgebildeten Tasche zur Aufnahme eines Funktionselements, wobei das Gestrickteil die Form eines Handschuhs aufweist;
- **Fig. 2:**: Darstellung des Handschuhs von Figur 1 in einer an einer Hand eines Patienten angelegten Funktionsstellung;
- **Fig. 3:**: Darstellung einer ersten Ausführungsform eines Gestrickbilds eines Taschengestricks für die Ausbildung der Tasche des erfindungsgemäßen Gestrickteils;
- **Fig. 4:**: Darstellung einer zweiten Ausführungsform eines Gestrickbilds eines Taschengestricks für die Ausbildung der Tasche des erfindungsgemäßen Gestrickteils;
- **Fig. 5:**: Darstellung eines Gestrickbilds des erfindungsgemäßen Gestrickteils im Übergangsbereich zwischen dem Grundgestrick des Grundkörpers und dem Taschengestrick für die Ausbildung der Tasche;

In Figur 1 ist ein Ausführungsbeispiel eines medizinischen Gestrickteils gemäß der Erfindung in Form eines Kompressionshandschuhs gezeigt. Der Handschuh weist dabei einen Grundkörper 1 mit einem Handflächen- und Handrückenteil sowie sich daran anschließenden Fingerteilen 7 zur Aufnahme der fünf Finger der Hand eines Patienten auf. Der Grundkörper 1 ist dabei als Gestrickteil ausgebildet und aus einem Grundgestrick 10 in einem durchgehenden Strickvorgang hergestellt. Bei dem Grundgestrick 10 handelt es sich hier um ein Kompressionsgestrick mit einem unter Spannung in das Grundgestrick eingebundenen elastischen Schussfaden handeln. Bei Verwendung eines Kompressionsgestricks mit einem in das Grundgestrick 10 eingebundenen elastischen Schussfaden erzeugt der Grundkörper 1 bei Anlage des Gestrickteils an einem Körperteil eines Patienten einen (voll-)flächigen, gleichmäßigen Kompressionsdruck auf das Körperteil. Das Grundgestrick 10 ist jedoch nicht zwingend ein Kompressionsgestrick.

Der in Figur 1 gezeigte Handschuh weist in dem Grundkörper 1 eine daran angestrickte Tasche 3 an, die einseitig, nämlich im proximalen Bereich, offen und im distalen Bereich geschlossen ist. Die Tasche 3 weist dadurch die Form eines einseitig offenen Sacks mit einer Öffnung 2 auf, wobei die Öffnung 2 der Tasche 3 dem Grundkörper 1 zugewandt ist und mit diesem in Verbindung steht. Durch die Öffnung 2 kann dadurch ein Funktionselement in die Tasche 3 eingebracht werden.

In Figur 2 ist der Handschuh von Figur 1 in einer an einer Hand eines Patienten angelegten Funktionsstellung gezeigt, wobei die Tasche 3 in Richtung der Handfläche der Hand umgestülpt und in die Tasche 3 ein Funktionselement 4 eingebracht ist, so dass das Funktionselement 4 im Bereich der Handfläche zu liegen kommt. Da der Handschuh von Figur 1 aus einem Kompressionsgestrick gebildet und damit als Kompressionshandschuh ausgebildet ist, übt dieser voll- bzw. großflächig einen gleichmäßigen Druck auf die Hand des Patienten aus.

Bei dem Funktionselement 4 kann es sich beispielsweise um einen Druck- oder Polsterkörper, insbesondere um eine Pelotte handeln. In der in Figur 2 gezeigten Funktionsstellung des Handschuhs liegt die Pelotte an der Handfläche der Hand an (wobei zwischen der Handfläche und der Pelotte noch das Taschengestrick 5 der sackförmigen Tasche 3 liegt) und übt dadurch einen zusätzlichen Druck aus, der über den vom Kompressionshandschuh gleichmäßig auf die Hand ausgeübten Druck hinausgeht. Das in die Tasche 3 eingebrachte Funktionselement 4 wirkt dadurch als Druckkörper.

Anstelle eines als Pelotte ausgebildeten Druckkörpers kann auch ein leicht verformbarer Polsterkörper, bspw. aus einem Schaumstoff, oder ein anderweitig medizinisch oder therapeutisch wirksames Funktionselement 4 in die Tasche 3 eingebracht werden. In jedem Fall übt das in die Tasche 3 eingebrachte Funktionselement 4 eine therapeutische oder medizinische Wirkung auf das Körperteil aus, an dem das erfindungsgemäße Gestrickteil angelegt ist.

In dem in Figur 2 gezeigten Ausführungsbeispiel eines erfindungsgemäßen Gestrickteils in Form eines Handschuhs ist die Öffnung 2 durch eine Naht 9 verschlossen. Das Verschließen der Öffnung 2 durch die Naht 9 erfolgt dabei nach Einlegen des Funktionselements 4 in die Tasche 3. Die Naht 9 verhindert, dass das in die Tasche 3 eingelegte Funktionselement 4 beim Tragen des Gestrickteils aus der Tasche 3 ungewollt herausrutschen kann.

Zur Herstellung des erfindungsgemäßen Gestrickteils, wie z.B. des in den Figuren 1 und 2 gezeigten Handschuhs, wird das Grundgestrick 10 des Grundkörpers 1 nahtlos auf einer Flachstrickmaschine mit einem vorderen Nadelbett und einem diesem gegenüberliegenden hinteren Nadelbett gestrickt, wobei auf dem vorderen Nadelbett der Flachstrickmaschine eine vordere Lage des Grundgestricks und auf dem hinteren Nadelbett eine hintere Lage des Grundgestricks gestrickt und die vordere und die hintere Lage des Grundgestricks miteinander verstrickt werden, so dass ein schlauchförmiger Grundkörper 1 entsteht. Bei dem Ausführungsbeispiel der Figuren 1 und 2 weist der Grundkörper 1 des Handschuhs eine palmare, vordere Lage und eine dorsale, hintere Lage auf und die Fingerteile 7, die zur Aufnahme der Finger einer Hand dienen, sind ebenfalls schlauchförmig ausgebildet und nahtlos auf der Flachstrickmaschine in einem durchgehenden Strickvorgang an den palmaren und dorsalen Bereich des Grundkörpers 1 angestrickt. In entsprechender Weise wie die Fingerteile 7 des Handschuhs von Figur 1 wird auch die sackförmige Tasche 3 an das Grundgestrick 10 des Grundkörpers 1 in dem Strickvorgang auf der Flachstrickmaschine angestrickt. Dabei weist auch die sackförmige Tasche 3 eine vordere Lage und eine hintere Lage auf, die auf dem vorderen bzw. dem hinteren Nadelbett der Flachstrickmaschine gestrickt und stricktechnisch so miteinander verbunden sind, dass eine schlauch- bzw. sackförmige Tasche 3 entsteht.

In den Figuren 3 und 4 sind zwei verschiedene Ausführungsbeispiele eines Taschengestricks 5 dargestellt, aus dem der Bereich der Tasche 3 des Gestrickteils gestrickt werden kann. Das Taschengestrick 5 weist dabei bevorzugt eine Gestrickbindung auf, die zumindest im Wesentlichen der Gestrickbindung des Grundgestricks des Grundkörpers 1 entspricht. Das Grundgestrick des Grundkörpers 1 und damit zweckmäßig auch das Taschengestrick 5 kann beispielsweise als Rechts-/Links-Gestrick ausgebildet sein. Zur Ausbildung des Grundgestricks 10 des Grundkörpers 1 als Kompressionsgestrick kann dabei vorgesehen sein, dass in dem Grundgestrick 10 ein elastischer Schussfaden eingebunden ist. Das Taschengestrick 5 der in den Figuren 3 und 4 gezeigten Ausführungsbeispiele weist demgegenüber keinen Schussfaden auf.

Das in dem Ausführungsbeispiel von Figur 3 gezeigte Taschengestrick 5 ist als Rechts-/ Links-Gestrick aus einem maschebildenden Strickfaden 6 gestrickt. Bei dem Strickfaden 6 kann es sich um einen elastischen oder einen unelastischen Faden handeln. In dem Gestrickbild der Figur 3 sind die vordere Lage v und die hintere Lage h des auf der Flachstrickmaschine gestrickten Taschengestricks 5 zu erkennen, wobei die vordere Lage v auf dem vorderen Nadelbett und die hintere Lage h auf dem hinteren Nadelbett der Flachstrickmaschine gestrickt ist. Der Strickfaden 6 bildet dabei sowohl in der hinteren Lage h als auch in der vorderen Lage v in Maschenreihenrichtung m abwechselnd Maschen und Fanghenkel. Die Maschen und Fanghenkel des Strickfadens 6 sind dabei in Maschenstäbchenrichtung s maschebildend miteinander verstrickt und die vordere Lage v ist mit der hinteren Lage h zur Ausbildung eines Schlauchgestricks verstrickt. Das so aus dem Taschengestrick 5 ausgebildete Schlauchgestrick bildet die sackförmige Tasche 3.

In dem in Figur 4 gezeigten Ausführungsbeispiel sind in einzelnen Maschenreihen m' der hinteren Lage h und der vorderen Lage v zusätzliche Maschen in Form von Spickel eingestrickt. Durch diese Spickelbildung in dem Taschengestrick 5 kann das Volumen der sackförmigen Tasche 5 vergrößert werden, so dass auch großvolumige Funktionselemente 4 in die Tasche 3 eingebracht werden können.

Zur Fixierung eines in die Tasche 3 eingebrachten Funktionselements 4 kann das Taschengestrick 5 einen elastischen Schussfaden aufweisen, der in das Taschengestrick 5 eingebunden bzw. unter Spannung eingelegt ist. Der elastische Schussfaden zieht dabei die sackförmige Tasche 3 in Umfangsrichtung zusammen, wodurch die Tasche 3 in Umfangsrichtung einen kompressiven Druck auf das in die Tasche 3 eingelegte Funktionselement 4 ausübt und dieses dadurch in der Tasche 3 fixiert.

In einer zweckmäßigen, hier nicht zeichnerisch dargestellten Ausführungsvariante kann das Taschengestrick nur in vorgegebenen Bereichen einen in das Taschengestrick eingelegten oder unter Spannung eingebundenen Schussfaden aufweisen, der eine kompressive Wirkung der Tasche 3 erzeugt und diese in Umfangsrichtung bereichsweise zusammenzieht. Zweckmäßig ist es dabei, wenn der kompressive Schussfaden im Bereich der proximalen Öffnung der sackförmigen Tasche 3, die mit der Öffnung 2 im Grundkörper 1 des Gestrickteils in Verbindung ist, vorgesehen wird. Durch den kompressiven Schussfaden im Bereich der

Öffnung der sackförmigen Tasche 3 wird bei eingelegtem Funktionselement 4 verhindert, dass dieses ungewollt aus der Öffnung 2 der Tasche herausrutschen kann. Gleichzeitig wird dadurch, dass der kompressionsgebende Schussfaden nur bereichsweise in dem sich an die Öffnung 2 anschließenden Bereich der Tasche 3, nicht jedoch im übrigen Taschenbereich vorgesehen ist, ein leichtes Einschieben des Funktionselements 4 ohne Widerstand gewährleistet.

In Figur 5 ist das Gestrickbilds eines erfindungsgemäßen Gestrickteils im Übergangsbereich zwischen dem Grundgestrick des Grundkörpers 1 und dem Taschengestrick 5 für die Ausbildung der Tasche gezeigt, um die Stricktechnik zum Einstricken der Tasche 3 in das Grundgestrick 1 zu erläutern.Nach dem Stricken des Taschengestricks 5 (in Figur 5 links unten gezeigt) zur Fertigstellung der Tasche 3, wird die gesamte Breite des Grundgestricks 1 mit dem Schussfaden Nadel für Nadel nach Links verhängt und wieder abgestrickt, so lange bis die komplette Breite der Tasche 3 abgestrickt ist. Hierbei wird folgender Ablauf wiederholt ausgeführt, um die vordere Lage (V) und die hintere Lage (H) des Grundgestricks an das Taschengestrick 5 anzustricken (Die Schritte (1) bis (8) des folgenden Ablaufs sind in Figur 5 rechts außen dargestellt):
A: Stricken der vorderen Lage (V):
   (1) Lage vorne (V) nach links Stricken;
   (2) Lage vorne (V) um 1 Nadel nach Links verhängt. (in Figur 5 dargestellt durch die Umhängepfeile U, die einmal nach hinten und dann mit Versatz nach Links und wieder nach vorne gehen);
   (3) Lage hinten (H) um 1 Nadel nach Links verhängt. (in Figur 5 dargestellt durch die Umhängepfeile U, die einmal nach vorne, Versatz nach Links und wieder nach hinten gehen);
   (4) Lage vorne (V) nach rechts Stricken;
B: Stricken der hinteren Lage (H):
   (5) Lage hinten (H) nach links Stricken;
   (6) Lage vorne (V) um 1 Nadel nach Links verhängt. (Umhängepfeile U einmal nach hinten, Versatz nach Links und wieder nach vorne);
   (7) Lage hinten (H) um 1 Nadel nach Links verhängt. (Umhängepfeile U einmal nach vorne, Versatz nach Links und wieder nach hinten);
   (8) Lage hinten (H) nach rechts Stricken.

Dieser Vorgang mit den Schritten (1) bis (8) wird in Abhängigkeit der Breite der Tasche 3 wiederholt. Hat die Tasche 3 z.B. 20 Nadeln Breite, sind es 20 Wiederholungen. In dem Bereich des Zusammenführens der beiden so erzeugten Schläuche wird nicht - wie gewöhnlich - im Kreis bzw. schlauchförmig gestrickt, sondern im "U"-Ablauf von der vorderen Lage V auf die hintere Lage H, und umgekehrt, d.h. 2 mal Lage vorne V, 2 mal Lage hinten H. Dadurch wird das Verbinden der Lagen V, H in dem Bereich der Tasche 3 vermieden, wodurch die Öffnung 2 in der Tasche 3 ausgebildet wird.

Das erfindungsgemäße Gestrickteil kann verschiedene Formen aufweisen. Neben der in den Figuren 1 und 2 gezeigten Ausführungsform eines Handschuhs kann das Gestrickteil bspw. auch als Socke oder Strumpf ausgebildet sein. Weiterhin kann das erfindungsgemäße Gestrickteil auch als schlauchförmige Bandage oder Verband ausgebildet sein.

Das erfindungsgemäße Gestrickteil kann im orthopädischen Bereich zur Stützung oder kompressiven Behandlung von Körperteilen und Gelenken verwendet werden. Weiterhin kann das erfindungsgemäße Gestrickteil zur Behandlung von Lymphinsuffizienten, wie z.B. Lymph- oder Lip-Ödemen eingesetzt werden. Auch im Bereich der Fuß- oder Handrehabilitation kann das erfindungsgemäße Gestrickteil Verwendung finden. Des Weiteren kann ein zweckmäßig als Kompressionsartikel ausgebildetes Gestrickteil gemäß der Erfindung in der Narbentherapie, beispielsweise zur Behandlung von Narben, die sich durch Verbrennungen oder Verbrühungen ergeben, eingesetzt werden.

Die Erfindung ist dabei nicht auf die zeichnerisch dargestellten Ausführungsbeispiele beschränkt. Aus der Beschreibung der Funktion der Tasche 3 zur Aufnahme eines Funktionselements 4 erschließt sich, dass beispielsweise die Form des Grundkörpers 1 des erfindungsgemäßen Gestrickteils beliebig veränderbar ist. Auch die Form der Tasche 3 kann an eine vorgegebene Form eines Funktionselements 4 angepasst werden, so dass das Funktionselement 4 passgenau in die Tasche 3 eingefügt werden kann. Des Weiteren ergibt sich, dass auch die Gestrickbindung des Grundgestricks, aus dem der Grundkörper gestrickt ist, sowie die Gestrickbindung des Taschengestricks, aus dem die Tasche zur Aufnahme des Funktionselements gebildet ist, variiert werden kann und dass für die Ausbildung des Grundgestricks und des Taschengestricks alle gängigen Gestrickbindungen verwendet werden können.

## Patentansprüche

1. Medizinisches Gestrickteil zur Anlage an ein Körperteil für eine medizinische oder therapeutische Behandlung oder zur Stützung des Körperteils, wobei das Gestrickteil einen aus einem Grundgestrick gestrickten Grundkörper (1) und mindestens eine Tasche (3) zur Aufnahme eines Funktionselements (4) aufweist, wobei das Gestrickteil nahtlos gestrickt ist, wobei die Tasche (3) sackförmig ausgebildet und nahtlos in dem Gestrickteil eingestrickt ist, **dadurch gekennzeichnet, dass** sowohl der Grundkörper (1) als auch die Tasche (3) jeweils schlauchförmig gestrickt sind.

2. Gestrickteil nach Anspruch 1, **dadurch gekennzeichnet, dass** die oder jede Tasche (3) eine Öffnung (2) aufweist, durch die ein Funktionselement (4) in die Tasche (3) einbringbar ist.

3. Gestrickteil nach einem der voranstehenden Ansprüche, **dadurch gekennzeichnet, dass** mindestens ein Funktionselement (4) in die Tasche (3) eingebracht ist, wobei das mindestens eine Funktionselement (4) insbesondere als Druckkörper oder Polsterkörper oder als unelastischer oder elastischer Formkörper und insbesondere als Pelotte ausgebildet ist.

4. Gestrickteil nach Anspruch 3, wobei das oder jedes Funktionselement (4) bei Anlage des Gestrickteils an einem Körperteil eine therapeutische oder medizinische Wirkung auf das Körperteil ausübt, insbesondere eine Druck- und/oder eine Temperaturwirkung und/oder eine Polsterwirkung und/oder eine Verabreichung einer medizinisch oder therapeutisch wirksamen Substanz an das Körperteil bewirkt.

5. Gestrickteil nach einem der voranstehenden Ansprüche, **dadurch gekennzeichnet, dass** das Grundgestrick dehnbar und insbesondere als Kompressionsgestrick ausgebildet ist und hierfür bevorzugt aus einem elastischen Strickfaden (6) gestrickt ist und/oder einen elastischen Schussfaden enthält, der in das Grundgestrick eingebunden und insbesondere unter Spannung eingelegt ist.

6. Gestrickteil nach einem der voranstehenden Ansprüche, **dadurch gekennzeichnet, dass** die Tasche aus einem Taschengestrick (5) gestrickt ist, dessen Gestrickbindung zumindest im Wesentlichen der Gestrickbindung des Grundgestricks des Grundkörpers (1) entspricht.

7. Gestrickteil nach Anspruch 6, **dadurch gekennzeichnet, dass** im Taschengestrick (5) kein Schussfaden vorhanden ist.

8. Gestrickteil nach Anspruch 2 und einem der Ansprüche 3 bis 7, **dadurch gekennzeichnet, dass** die Tasche (3) an oder zumindest nahe der Öffnung (2) durch eine Naht (9) verschlossen ist, wobei die Naht (9) nach Einbringen des Funktionselements (4) in die Tasche (3) angebracht worden ist.

9. Gestrickteil nach einem der voranstehenden Ansprüche, **dadurch gekennzeichnet, dass** die Tasche aus einem Taschengestrick (5) gestrickt ist, wobei das Taschengestrick (5) aus einem elastischen oder unelastischen Strickfaden (6) und bevorzugt als Rechts/Links-Gestrick gestrickt ist.

10. Gestrickteil nach Anspruch 9, **dadurch gekennzeichnet, dass** der Strickfaden (6) im Taschengestrick (5) Fanghenkel bildet.

11. Gestrickteil nach Anspruch 10, wobei die Fanghenkel in einer Maschenreihe (m) mit Maschen abwechseln.

12. Gestrickteil nach einem der voranstehenden Ansprüche, **dadurch gekennzeichnet, dass** der Grundkörper (1) die Form einer schlauchförmigen Bandage oder eines Handschuhs oder einer Socke oder eines Strumpfs aufweist.

13. Gestrickteil nach einem der voranstehenden Ansprüche zur kompressiven Behandlung des Körperteils und/oder zur Stützung von Gelenken des Körperteils und/oder zur Behandlung von Lymphinsuffizienzen, und/oder zur Fuß- oder Handrehabilitation und/oder zur Narbentherapie.

14. Verfahren zur Herstellung eines Gestrickteils zur Anlage an ein Körperteil für eine medizinische oder therapeutische Behandlung oder zur Stützung des Körperteils, wobei das Gestrickteil einen aus einem Grundgestrick gestrickten Grundkörper (1) und mindestens eine Tasche (3) zur Aufnahme eines Funktionselements (4) aufweist, wobei die Tasche (3) sackförmig ausgebildet und nahtlos in dem Gestrickteil eingesetzt ist, wobei der Grundkörper (1) und die Tasche (3) nahtlos in einem Strickvorgang auf einer Flachstrickmaschine mit einem vorderen Nadelbett und einem hinteren Nadelbett gestrickt werden, **dadurch gekennzeichnet, dass** sowohl der Grundkörper (1) als auch die Tasche (3) jeweils schlauchförmig gestrickt werden.

15. Verfahren nach Anspruch 14, **dadurch gekennzeichnet, dass** die Tasche aus einem Taschengestrick (5) gestrickt ist, wobei das Grundgestrick des Grundkörpers (1) und das Taschengestrick (5) der Tasche (3) jeweils eine vordere Lage (v) und eine der vorderen Lage (v) gegenüberliegende hintere Lage (h) aufweist, und wobei die vordere Lage (v) auf dem vorderen Nadelbett der Flachstrickmaschine und die hintere Lage (h) auf dem hinteren Nadelbett der Flachstrickmaschine gestrickt wird.

## Claims

1. Medical knitted article for application to a body part for a medical or therapeutic treatment or for supporting the body part, the knitted article having a basic body (1) knitted from a basic knitted fabric and at least one pocket (3) for receiving a functional element (4), the knitted article being knitted seamlessly, the pocket (3) being of bag-shaped design and being knitted seamlessly into the knitted article, **characterized in that** both the basic body (1) and the pocket (3) are each knitted in tubular form.

2. Knitted article according to claim 1, **characterised in that** the or each pocket (3) has an opening (2) through which a functional element (4) can be inserted into the pocket (3).

3. Knitted article according to one of the preceding claims, **characterised in that** at least one functional element (4) is introduced into the pocket (3), wherein the at least one functional element (4) is formed in particular as a pressure body or cushion body or as an inelastic or elastic shaped body and in particular as a pad.

4. Knitted article according to claim 3, wherein the or each functional element (4) exerts a therapeutic or medical effect on a body part when the knitted article is placed against the body part, in particular exerts a pressure effect and/or a temperature effect and/or a cushioning effect and/or administers a medically or therapeutically effective substance to the body part.

5. Knitted article according to one of the preceding claims, **characterised in that** the basic knitted fabric is stretchable and, in particular, is formed as a compression knitted fabric and, for this purpose, preferably is knitted from an elastic knitting thread (6) and/or contains an elastic weft thread which is bound into the basic knitted fabric and particularly is inserted therein under tension.

6. Knitted article according to one of the preceding claims, **characterised in that** the pocket is knitted from a pocket knit (5), the knitted weave of which corresponds at least substantially to the knitted weave of the basic knitted fabric of the basic body (1).

7. Knitted article according to claim 6, **characterised in that** no weft thread is present in the pocket knit (5).

8. Knitted article according to claim 2 and any one of claims 3 to 7, **characterised in that** the pocket (3) is closed at or at least near the opening (2) by a seam (9), the seam (9) having been applied after insertion of the functional element (4) into the pocket (3).

9. Knitted article according to one of the preceding claims, **characterised in that** the pocket is knitted from a pocket knit (5), wherein the pocket knit (5) is knitted from an elastic or non-elastic knitting thread (6) and preferably as a right/left knit.

10. Knitted article according to claim 9, **characterised in that** the knitting thread (6) forms tuck loops in the pocket knit (5).

11. Knitted article according to claim 10, wherein the tuck loops alternate with stitches in a row of stitches (m).

12. Knitted article according to one of the preceding claims, **characterised in that** the basic body (1) has the shape of a tubular bandage or a glove or a sock or a stocking.

13. Knitted article according to any of the preceding claims for compressive treatment of the body part and/or for support of joints of the body part and/or for treatment of lymphatic insufficiencies, and/or for foot or hand rehabilitation and/or for scar therapy.

14. Method for producing a knitted article to be applied to a body part for a medical or therapeutic treatment or for supporting the body part, wherein the knitted article has a basic body (1) knitted from a basic knitted fabric and at least one pocket (3) for receiving a functional element (4), wherein the pocket (3) is bag-shaped and is seamlessly inserted in the knitted article, wherein the basic body (1) and the pocket (3) are knitted seamlessly in one knitting process on a flat bed knitting machine with a front needle bed and a rear needle bed, **characterised in that** both the basic body (1) and the pocket (3) are each knitted in tubular form.

15. Method according to claim 14, **characterised in that** the pocket is knitted from a pocket knit (5), wherein the basic knitted fabric of the basic body (1) and the pocket knit (5) of the pocket (3) each have a front layer (v) and a rear layer (h) opposite the front layer (v), and wherein the front layer (v) is knitted on the front needle bed of the flat bed knitting machine and the rear layer (h) is knitted on the rear needle bed of the flat bed knitting machine.

## Revendications

1. Pièce tricotée médicale destinée à venir en appui sur une partie du corps pour un traitement médical ou thérapeutique ou pour soutenir la partie du corps, dans laquelle la pièce tricotée présente un corps de base (1) tricoté à partir d'un tricot de base et au moins une poche (3) pour recevoir un élément fonctionnel (4), dans laquelle
la pièce tricotée est tricotée sans couture, dans laquelle la poche (3) est réalisée en forme de sac et intégrée par tricotage sans couture dans la pièce tricotée, **caractérisée en ce qu'**à la fois le corps de base (1) et la poche (3) sont tricotés respectivement en forme de tuyau flexible.

2. Pièce tricotée selon la revendication 1, **caractérisée en ce que** la ou chaque poche (3) présente une ouverture (2), par laquelle un élément fonctionnel (4) peut être introduit dans la poche (3).

3. Pièce tricotée selon l'une quelconque des revendications précédentes, **caractérisée en ce que** l'au moins un élément fonctionnel (4) est introduit dans la poche (3), dans laquelle l'au moins un élément fonctionnel (4) est réalisé en particulier en tant que corps de pression ou corps de rembourrage ou en tant que corps moulé non élastique ou élastique et en particulier en tant que pelote.

4. Pièce tricotée selon la revendication 3, dans laquelle l'élément fonctionnel ou chaque élément fonctionnel (4) exerce lorsque la pièce tricotée est appuyée sur une partie du corps, une action thérapeutique ou médicale sur la partie du corps, en particulier une action de pression et/ou une action de température et/ou une action de rembourrage et/ou entraîne l'administration d'une substance efficace sur le plan médical ou thérapeutique à la partie du corps.

5. Pièce tricotée selon l'une quelconque des revendications précédentes, **caractérisée en ce que** le tricot de base est extensible et est réalisé en particulier en tant que tricot de contention et est tricoté à cet effet de manière préférée à partir d'un fil de tricot (6) élastique et/ou contient un fil de trame élastique, qui est incorporé dans le tricot de base et en particulier y est placé sous tension.

6. Pièce tricotée selon l'une quelconque des revendications précédentes, **caractérisée en ce que** la poche est tricotée à partir d'un tricot de poche (5) dont la liaison de tricot correspond au moins sensiblement à la liaison de tricot du tricot de base du corps de base (1).

7. Pièce tricotée selon la revendication 6, **caractérisée en ce qu'**aucun fil de trame n'est présent dans le tricot de poche (5).

8. Pièce tricotée selon la revendication 2 et l'une quelconque des revendications 3 à 7, **caractérisée en ce**
**que** la poche (3) est fermée sur ou au moins à proximité de l'ouverture (2) par une couture (9), dans laquelle la couture (9) a été pratiquée après l'introduction de l'élément fonctionnel (4) dans la poche (3).

9. Pièce tricotée selon l'une quelconque des revendications précédentes, **caractérisée en ce que** la poche est tricotée à partir d'un tricot de poche (5), dans laquelle le tricot de poche (5) est tricoté à partir d'un fil de tricot (6) élastique ou non élastique et de manière préférée en tant que tricot droit/gauche.

10. Pièce tricotée selon la revendication 9, **caractérisée en ce que** le fil de tricot (6) forme dans le tricot de poche (5) des boucles de charge.

11. Pièce tricotée selon la revendication 10, dans laquelle les boucles de charge alternent avec des mailles dans une rangée de mailles (m).

12. Pièce tricotée selon l'une quelconque des revendications précédentes, **caractérisée en ce que** le corps de base (1) présente la forme d'un bandage en forme de tuyau flexible ou d'un gant ou d'une chaussette ou d'un bas.

13. Pièce tricotée selon l'une quelconque des revendications précédentes pour traiter par compression la partie du corps et/ou pour soutenir des articulations de la partie du corps et/ou pour traiter des lymphœdèmes, et/ou pour la rééducation du pied ou de la main et/ou pour le traitement des cicatrices.

14. Procédé de fabrication d'une pièce tricotée destinée à venir en appui sur une partie du corps pour un traitement médical ou thérapeutique ou pour soutenir la partie du corps, dans lequel la pièce tricotée présente un corps de base (1) tricoté à partir d'un tricot de base et au moins une poche (3) pour recevoir un élément fonctionnel (4), dans lequel la poche (3) est réalisée en forme de sac et est insérée dans la pièce tricotée sans couture, dans lequel
le corps de base (1) et la poche (3) sont tricotés sans couture lors d'une opération de tricotage sur un métier à tricoter rectiligne avec un lit avant d'aiguilles et un lit arrière d'aiguilles, **caractérisé en ce qu'**à la fois le corps de base (1) et la poche (3) sont tricotés respectivement en forme de tuyau flexible.

15. Procédé selon la revendication 14, **caractérisé en ce que** la poche est tricotée à partir d'un tricot de poche (5), dans lequel le tricot de base du corps de base (1) et le tricot de poche (5) de la poche (3) présentent respectivement une couche avant (v) et une couche arrière (h) faisant face à la couche avant (v), et dans lequel la couche avant (v) est tricotée sur le lit arrière d'aiguilles du métier à tricoter rectiligne et la couche arrière (h) est tricotée sur le lit arrière d'aiguilles du métier à tricoter rectiligne.
